# EUROPÄISCHE PATENTSCHRIFT

(11) **EP 0 111 737 B1**
(45) Veröffentlichungstag und Bekanntmachung des Hinweises auf die Patenterteilung: **18.05.1988**
(21) Anmeldenummer: 83111264.4
(22) Anmeldetag: 11.11.1983
(51) Int. Cl.: B25H 1/16, F16M 11/28

(54) **Höhenverstellbarer Träger für Schraubstöcke, Montageplatten und dergleichen**
Support for a vice, mounting-plate, etc., adjustable in height
Support réglable en hauteur, pour étau, plateau de montage etc.

(30) Priorität: 19.11.1982 DE 3242832
(43) Veröffentlichungstag der Anmeldung: 27.06.1984
(73) Patentinhaber: Schlegel GmbH, D-7110 Öhringen (DE)
(72) Erfinder: Schlegel, Wolfgang, D-7110 Öhringen (DE); Wilke, Arthur, D-7107 Bad Friedrichshall-Jagstfeld (DE); Stein, Roland, D-7110 Öhringen-Verrenberg (DE)
(74) Vertreter: Speidel, Eberhardt

(56) Entgegenhaltungen:
- CH-A- 348 129
- CH-A- 483 821
- DE-U- 8 113 061
- FR-A- 2 127 775

## Beschreibung

Die Erfindung bezieht sich auf einen höhenverstellbaren Träger für Schraubstöcke, Montageplatten und dergleichen gemäß dem Oberbegriff des Patentanspruchs 1.

Bei den beispielsweise aus dem DE-U-81 13 061 bekannten Trägern dieser Art ist das Tragrohr in einem längsgeschlitzten Führungsrohr angeordnet, das von den Bügeln der Haltevorrichtung umgriffen und beim Zusammenklemmen der Bügel in seinem Durchmesser verringert wird, so daß es das Tragrohr in jeder Lage festklemmen kann. Der geschlossene Boden des Führungsrohres bildet dabei die Abstützstelle für das untere Ende des Federelements. Bei diesem Träger muß der Innendurchmesser der Bügel zum Außendurchmesser des Führungsrohres und der Außendurchmesser des Tragrohres zum Innendurchmesser des Führungsrohres mit relativ engen Toleranzen hergestellt (bzw. ausgewählt werden, um einerseits eine leichtgängige Höhenverstellung nach dem Lockern der durch die Bügel gebildeten Klemmeinrichtung zu ermöglichen, jedoch andererseits eine große Klemmkraft ohne übermäßigen Kraftaufwand zu erzeugen. Durch die Notwendigkeit, verhältnismäßig enge Toleranzen an drei miteinander zusammenwirkenden Bauteilen einhalten zu müssen, ist die Herstellung vergleichsweise aufwendig.

Der Erfindung liegt die Aufgabe zugrunde, einen Träger der genannten Art zu schaffen, der sich durch einen einfacheren und dadurch billigeren Aufbau auszeichnet und bei dem ein verhältnismäßig breites Toleranzband bei der Herstellung zugelassen werden kann.

Diese Aufgabe wird erfindungsgemäß durch die Merkmale des Kennzeichens des Patentanspruchs 1 gelöst.

Der erfindungsgemäße Träger ist durch den Verzicht auf das Führungsrohr un die Übernahme dessen Aufgaben dadurch daß die Bügel und das Rohr zu einem Bauteilpaar von zwei den Hohlraum umschliessenden Halbschalen integriert sind, mit wesentlich geringerem Aufwand herstellbar als der bekannte Träger, da mit dem Wegfall des Führungsrohres nur noch die Toleranzpaarung zwischen dem Außendurchmesser des Tragrohres und dem Innendurchmesser der Bügel zu beachten ist. Werden die Bügel in Leichtmetall-Druckguß hergestellt, so ist normalerweise keine Bearbeitung der Innenflächen erforderlich.

Die beiden Bügel können einen unten geschlossenen Hohlraum begrenzen. Dabei kann jeder Bügel an seinem unteren Ende einen sich axial erstreckenden Fortsatz aufweisen, wobei die unteren Enden der zusammengesetzten Bügel durch ein die Fortsätze umgreifendes Bauteil zusammengehalten werden. Dieses Bauteil kann ein Federring sein, zu dessen Aufnahme in den Fortsätzen eine entsprechende Umfangsnut vorgesehen wird.

Die Innenflächen der Bügel können mit Vorsprüngen, vorzugsweise in Form von Umfangsrippen, versehen sein. Diese Vorsprünge können zur Abstützung des unteren Endes des Federelements oder auch als Anschlag für die Abwärtsbewegung des Tragrohres dienen, um beispielsweise ein Einklemmen einer Hand des Benutzers zwischen einem auf dem Träger montierten Gerät und der Haltevorrichtung zu verhindern. Es können mehrere Vorsprünge bzw. Umfangsrippen in einem axialen Abstand voneinander vorgesehen werden, wodurch die Möglichkeit besteht, im Bedarfsfall verschieden lange Federelemente einzusetzen bzw. den Anschlag für das Tragrohr in verschiedenen Höhen vorzusehen. Der Anschlag selbst wird durch eine in das von den Halbschalen gebildete Rohr eingelegte und auf den betreffenden Vorsprüngen bzw. Umfangsrippen aufliegende Scheibe gebildet, die gleichzeitig die Abstützung für die Gasfeder darstellen kann. Die Scheibe kann auch eine zentrale Öffnung aufweisen, durch die sich das Federelement erstreckt, wenn sich das untere Ende des Federelements auf dem Boden der Halbschalen abstützen soll.

Alternativ kann anstelle der Vorsprünge in den von den Halbschalen umschlossenen Hohlraum ein Rohrabschnitt geeigneter Länge eingesetzt werden, der sich auf dem Boden des Hohlraumes abstützt und dessen oberes Ende als Anschlag für das Tragrohr bzw. als Abstützung für das untere Ende des Federelements dient.

Als Federelement wird vorzugsweise eine Gasfeder vorgesehen.

Ein Ausführungsbeispiel der Erfindung wird im folgenden unter Bezugnahme auf die Zeichnung beschrieben. Es zeigt:
Fig. 1 eine Seitenansicht eines höhenverstellbaren Trägers, teilweise geschnitten,
Fig. 2 und 3 Schnitte entlang Linien 11-11 bzw. 111-111 in Fig. 1,
Fig. 4 einen Schnitt entlang Linie IV-IV in Fig. 2, und
Fig. 5 einen Schnitt ähnlich Fig. 3 eines Trägers mit einer abgewandelten Abstützung für das Federelement.

Der Träger weist ein senkrechtes Tragrohr 1 auf, das an seinem oberen Ende eine Platte 2 trägt, auf der ein Schraubstock, eine Montageplatte oder dergleichen befestigt werden kann. Eine an einem Werktisch anbringbare Haltevorrichtung 3 weist zwei Bügel 4 und 5 auf, welche das Tragrohr 1 umgreifen und von denen die Bügel 4 ortsfest ist und einen Ansatz 6 aufweist, mit dem die Haltevorrichtung 3 an dem Werktisch befestigt werden kann, während der Bügel 5 relativ zum Bügel 4 beweglich ist. Die beiden Bügel 4 und 5 sind auf der einen Seite durch zwei Abstützschrauben 7 und auf der anderen Seite durch eine Klemmschraube 8 mit Handgriff 9 miteinander verbunden. Durch Festziehen der Klemmschraube 8 werden die beiden Bügel 4 und 5 zusammengespannt und klemmen das Tragrohr 1 in jeder beliebigen Lage fest.

Die beiden Bügel 4 und 5 erstrecken sich von der Haltevorrichtung 3 nach unten und begrenzen einen Hohlraum 10, in dem eine Gasfeder 11 angeordnet ist. Die Gasfeder 11 besteht aus einem Zylinder 12, einem Kolben 13 und einer von diesem ausgehenden Kolbenstange 14 und weist einen Zylinderraum 15 auf, der ein unter hohem Druck stehendes Gas enthält. Das obere Ende der Gasfeder 11, im dargestellten Ausführungsbeispiel das Ende der Kolbenstange 14, stützt sich auf der Unterseite der mit dem Tragrohr 1 verbundenen Platte 2 ab, während ihr unteres Ende, also das untere Ende des Zylinders 12, auf einer Scheibe 16 aufliegt, die formschlüssig in das von den Bügel 4 und 5 gebildete Rohr eingesetzt ist. Zu diesem Zweck sind Umfangsrippen 17, 18 an den Innenwänden der Bügel 4, 5 vorgesehen, auf denen die Scheibe 16 aufliegt. Im Ausführungsbeispiel sind drei Umfangsrippen in einem axialen Abstand voneinander vorgesehen, um Gasfedern unterschiedlicher Länge unterbringen zu können. Die Gasfeder 11 kann sich auch am unteren Ende oder Boden 19 der Bügel 4, 5, abstützen. Die Scheibe 16 dient gleichzeitig als Anschlag zur Begrenzung der Abwärtsbewegung des Tragrohres 1, um ein Einklemmen einer Hand des Benutzers zwischen der Platte 2 und dem Ansatz 6 bzw. dem Werktisch zu verhindern. Die Scheibe 16 kann mit einer zentralen Öffnung versehen sein, durch die sich die Gasfeder 16 hindurcherstrecken kann, wenn die Scheibe 16 nur als Anschlag für das Tragrohr 1 dienen und die Gasfeder sich am Boden 19 abstützen soll. Die beiden Bügel 4, 5 weisen an ihren unteren Enden je einen axial sich erstreckenden Fortsatz 20 bzw. 21 mit einer Umfangsnut 22 auf, in die ein Federring 23 eingesetzt ist, der die unteren Enden der Bügel 4, 5 zusammenhält.

Anstelle der Umfangsrippen 17, 18 können natürlich auch einzelne warzenartige Vorsprünge in einer bzw. in mehreren Ebenen vorgesehen werden.

Wie aus Fig. 3 ersichtlich ist, überlappen sich die Ränder 24, 25 der beiden Bügel 4, 5 außerhalb des Klemmbereiches. Damit wird erreicht, daß der Hohlraum 10 verhältnismäßig dicht abgeschlossen ist, wodurch die Verschmutzungsgefahr verringert ist.

Fig. 5 zeigt eine Abwandlung des Ausführungsbeispiels gemäß Fig. 1 bis 4, und zwar ist hier anstelle der Umfangsrippen 17, 18 in den Hohlraum 10 ein Rohrabschnitt 26 eingesetzt, der auf dem Boden 19 des Hohlraumes 10 aufliegt und dessen oberes Ende über die Scheibe 16 als Abstützung für das untere Ende der Gasfeder 11 und als Anschlag für das Tragrohr 1 dient.

Selbstverständlich sind viele Abwandlungen des dargestellten Ausführungsbeispiels möglich, ohne den Rahmen der Erfindung zu verlassen. So kann anstelle einer Gasfeder auch ein anderes Federelement, z. B. eine Schraubendruckfeder, vorgesehen werden. Die Bügel 4, 5 brauchen auch keinen abgeschlossenen Hohlraum zu begrenzen, obgleich dies aus Gründen der Arbeitssicherheit und zur Verringerung der Verschmutzungsgefahr bevorzugt ist. Zur Eingrenzung der Toleranzen kann das Tragrohr 1 kalibriert sein.

## Patentansprüche

1. Höhenverstellbarer Träger für Schraubstöcke, Montageplatten und dergleichen, mit einem senkrechten Tragrohr (1), einer an einem Werktisch anbringbaren Haltevorrichtung (3) mit zwei zusammenklemmbaren, das Tragrohr umgreifenden Bügeln (4, 5), von denen der eine fest und der andere beweglich ist, und mit einem Federelement (11), das sich einerseits an einem mit der Haltevorrichtung verbundenen Rohr und andererseits an dem Tragrohr (1) abstützt und auf letzteres eine nach oben gerichtete Kraft ausübt, dadurch gekennzeichnet, daß die Bügel und das Rohr zu einem Bauteilpaar (4, 5) von zwei den Hohlraum zur Aufnahme des Federelements (11) umschließenden Halbschalen integriert sind.

2. Träger nach Anspruch 1, dadurch gekennzeichnet, daß die beiden Bügel (4, 5) einen unten geschlossenen Hohlraum (10) begrenzen und jede Halbschale an ihrem unteren Ende einen axial sich erstreckenden Fortsatz (20, 21) aufweist, und daß die unteren Enden der zusammengesetzten Bügel durch ein die Fortsätze (20, 21) umgreifendes Bauteil (23) zusammengehalten sind.

3. Träger nach Anspruch 2, dadurch gekennzeichnet, daß das Bauteil (23) ein Federring ist und daß die Fortsätze (20, 21) mit einer Umfangsnut (22) zur Aufnahme des Federringes versehen sind.

4. Träger nach einem der vorhergehenden Ansprüche, dadurch gekennzeichnet, daß die Innenflächen der Bügel (4, 5) mit Vorsprüngen (17,18) versehen sind, an denen sich das untere Ende des Federelements (11) und/oder des Tragrohres (1) in dessen unterer Endstellung abstützt.

5. Träger nach Anspruch 4, dadurch gekennzeichnet, daß die Vorsprünge (17, 18) von Umfangsrippen gebildet sind.

6. Träger nach Anspruch 4 oder 5, dadurch gekennzeichnet, daß mehrere Vorsprünge bzw. Umfangsrippen in einem axialen Abstand voneinander vorgesehen sind.

7. Träger nach einem oder mehreren der Ansprüche 4 bis 6, dadurch gekennzeichnet, daß als Abstützung für das untere Ende des Federelements (11) bzw. als Anschlag für das Tragrohr (1) eine auf den Vorsprüngen (17,18) aufliegende Scheibe (16) vorgesehen ist.

8. Träger nach den Ansprüchen 1 und 2, dadurch gekennzeichnet, daß in den Hohlraum (10) ein Rohrabschnitt (24) eingesetzt ist, der auf dem Boden (19) des Hohlraumes aufliegt und dessen oberes Ende als Anschlag für das Tragrohr (1) bzw. als Abstützung für das untere Ende des Federelements (11) dient.

9. Träger nach einem oder mehreren der vorhergehenden Ansprüche, dadurch gekennzeichnet, daß das Federelement (11) eine Gasfeder ist.

## Claims

1. Vertically adjustable support for vises, mounting plates and the like, comprising a vertical support tube (1), a mounting device (3) attachable to a work bench and comprising two bows (4, 5) which embrace said support tube and which can be clamped together, one of said bows being stationary and the other being movable, and further comprising a spring element (11) which is in abutting relation on one hand with a tube connected to said mounting device and on the other hand with said support tube for exerting an upward force on the latter, characterized in that the bows and the tube are integrated into a structural pair (4, 5) of two half shells embracing the cavity for accommodating the spring element (11).

2. Support according to claim 1, characterized in that the two half shells (4, 5) define a cavity (10) closed at its bottom, each half shell having at ist lower end an axially extending projection (20, 21), the lower ends of the united half shells being held together by a member (23) which embraces the projections (20, 21).

3. Support according to claim 2, characterized in that said member (23) is a spring ring and that the projections (20, 21) are provided with a circumferential groove (22) for receiving the spring ring.

4. Support according to any of the preceding claims, characterized in that the inner surfaces of the half shells (4, 5) are provided with projections (17,18) which serve as abutments for the lower end of the spring element (11) and/or of the support tube (1) in its lower end position.

5. Support according to claim 4, characterized in that the projections (17, 18) are formed by circumferential ribs.

6. Support according to claim 4 or 5, characterized in that a plurality of projections or circumferential ribs are provided in axially spaced relation.

7. Support according to one or several of claims 4 to 6, characterized in that a disk (16) supported on the projections (17, 18) is provided for abutting the lower end of the spring element (11) or as a limiting stop for the support tube (1).

8. Support according to claims 1 and 2, characterized in that a tubular member (24) is inserted in the cavity (10) and abuts the bottom (19) of the cavity, its upper end serving as limiting stop for the support tube (1) or as abutment for the lower end of the spring element (11).

9. Support according to any of the preceding claims, characterized in that the spring element (11) is a gas spring.

## Revendications

1. Support réglable en hauteur pour étaux, plaques d'assamblage et analogues, comportant un tube-support vertical (1), un dispositif de serrage (3) pouvant être fixé sur un établi, présentant deux brides (4, 5) resserrables êntre eux et entourant le tube-support, dont l'une est fixe et l'autre mobile et un élément de ressort (11), s'appuyant d'une part sur un tube relié au dispositif de serrage et d'autre part sur le tube-support (1) en exerceant sur le dernier une force dirigée vers le haut, caractérisé en ce que les brides et le tube sont intégrés à une paire de pièces constructives (4, 5) formée par deux demi-enveloppes entourant la cavité qui reçoit l'élément de ressort (11).

2. Support selon la revendication 1, caractérisé en ce que les deux demi-enveloppes (4, 5) forment une cavité (10) fermée en bas, chaque demi-enveloppe (4, 5) présentant en son extrémité inférieure un prolongement (20, 21) qui s'étend en direction axiale, lesdites extrémités inférieures des demi-enveloppes assemblées étant maintenues l'une contre l'autre par un élément (23) entourant les prolongements (20, 21).

3. Support selon la revendication 2, caractérisé en ce que l'élément (23) est un anneau-ressort et que les prolongements (20, 21) présentent une rainure périphérique (22) recevant cet anneau-ressort.

4. Support selon l'une des revendications précédentes, caractérisé en ce que les surfaces intérieures des demi-enveloppes (4, 5) sont munies de saillies (17, 18), sur lesquelles l'extrémité inférieure de l'élément de ressort (11) et/ou celle du tube-porteur vient s'appuyer dans sa position finale inférieure.

5. Support selon la revendication 4, caractérisé en ce que les saillies (17, 18) sont constituées par des nervures périphériques.

6. Support selon la revendication 4 ou 5, caractérisé en ce que plusieurs saillies et nervures périphériques respectivement sont prévues écartées axialement l'une de l'autre.

7. Support selon l'une ou plusieurs des revendications 4 à 6, caractérisé par un disque (16) porté par les saillies (17, 18) et prévu en tant qu'appui pour l'extrémité inférieure de l'élément de ressort (11), respectivement comme arrêt pour le tube-porteur (1).

8. Support selon les revendications 1 et 2, caractérisé par un segment de tube (24) placé dans la cavité (10) et reposant sur le fond (19) de la cavité, dont l'extrémité supérieure sert d'arrêt pour le tube-porteur (1) respectivement d'appui pour l'extrémité inférieure de l'élément de ressort (11).

9. Support selon l'une ou plusieurs des revendications précédentes, caractérisé en ce que l'élément de ressort est un ressort à gaz.
